# EUROPÄISCHE PATENTSCHRIFT

(11) **EP 0 143 110 B1**
(45) Veröffentlichungstag und Bekanntmachung des Hinweises auf die Patenterteilung: **12.08.1987**
(21) Anmeldenummer: 83111753.6
(22) Anmeldetag: 24.11.1983
(51) Int. Cl.: E21C 35/20

(54) **Schrämwalzen-Räumschild mit stossseitiger Räumschild-Walzenringabstützung**
Coal cutting drum blade with support at the coal side
Capot de haveuse avec étayage du côté de l'houille

(43) Veröffentlichungstag der Anmeldung: 05.06.1985
(73) Patentinhaber: Schneider, Bernhard, D-6699 Freisen (DE)
(72) Erfinder: Schneider, Bernhard, D-6699 Freisen (DE)

## Beschreibung

Die Erfindung betrifft eine zusätzliche Abstützung eines Schrämwalzen-Räumschildes gemäß dem überbegriff des Patentanspruchs 1.

Ein Räumschild ist im Bergbau allgemein und weltweit ein fester Begriff. Vornehmlich kreisbogenförmig ausgebildet, sind sie in einem mehr oder minder großen Abstand zu den Meißelspitzen der Schrämwalzen von Walzenschrämmaschinen, einseitig und winkelförmig an einem Räumschildhalter angeschraubt. Diese Räumschildhalter sind in der Regel geteilt und umgreifen ringförmig das Planetenträgergehäuse der Walzentragarme so, daß über dort aufgeschraubte, ebenfalls geteilte Führungsringe, das Räumschild jeweils in Schrämrichtung hinter die Schrämwalzen geschwenkt werden kann. Die wesentlichen Merkmale und Vorteile, die für den Einsatz eines Räumschildes sprechen, sind:
1. Die Transportwirkung des durch die Schrämwalze gelösten Schrämgutes wird wesentlich erhöht.
2. Das Wegschleudern des von der Schrämwalze gelösten Schrämgutes wird verhindert und dadurch gleichzeitig der Staubanfall im Arbeitsbereich der Schrämmaschine entscheidend vermindert.
3. Das durch sein Eigengewicht über die Sohle schrappende Räumschild säubert diese so, daß der Rückvorgang der Strebförderereinheiten durch die Rückzylinder des Strebausbaues erheblich erleichtert wird.

Die Schwenkung eines Räumschildes in die jeweils nötige Arbeitsstellung kann nach derzeitiger Kenntnis auf zweierlei Weise erfolgen:
1. mittels einer hydraulischen oder mechanischen Schwenkeinrichtung, die am Walzentragarm angebracht ist, wird über einen Eingriff im Räumschildhalter das Räumschild um die Schrämwalzenachse, über den oberen Freiraum, in die vorgesehene Stellung geschwenkt.
2. Die Schrämwalze am Walzentragarm wird um den Drehpunkt Walzentragarm-Schrämmaschine, mittels innerer oder äusserer Zylinder hochgeschwenkt. Dadurch fällt das Räumschild, durch sein Eigengewicht, am Räumschildhalter um die Schrämwalzenachse drehend in den entstehenden Freiraum, auf der Sohle aufsetzend, unter die Schrämwalze, Wenn jetzt die Schrämmaschine in der neuen Schrämrichtung verfahren wird, und dabei der Walzentragarm langsam heruntergeschwenkt wird, steht nach wenigen Metern Fahrt die Schrämwalze auf der Sohle und das Räumschild hinter der Walze.

Die winkelförmige Anordnung von Räumschild und Räumschildhalter wie bereits vorstehend beschrieben, bildet besonders bei großen Walzendurchmessern, einen so großen Hebelarm, daß die entstehenden hohen Biegekräfte beim Aufsetzen des Raumschildes im Schramtiefsten oder bei kurzfristiger Anderung der Schrämrichtung, durch den Räumschildhalter kaum noch aufgefangen werden können. Schon deshalb nicht, weil der Freiraum für den Räumschildhalter, zwischen Hinterkante Schrämwalze und Walzentragarm seine Grenzen im notwendigen geringen Abstand Hinterkante Schrämwalze zum Strebforderer hat. Dadurch kann der Räumschildhalter nicht dicker, als in den derzeitigen Konstruktionen bereits geschehen, gebaut werden. Die Breite der Konstruktion hat ebenfalls ihre Grenze erreicht weil sonst der Fluß des von der Schrämwalze kommenden Schrämgutes in Richtung Strebförderer zu sehr gehemmt würde. Die Folgen sind weiterhin ein Verbiegen des Räumschildhalters mit der Gefahr der Erfassung des Räumschildes durch die Meißel der Schrämwalze im Schramtiefsten. Aufwendiges Auswechseln des Räumschildes und des Räumschildhalters sowie der dadurch entstehende Förderausfall sind sehr kostenintensiv. Die durch die Berührung der Schrämmeißel mit dem Räumschild entstehenden Sicherheitsrisiken sind ebenfalls allgemein bekannt.

Aufgabe der Erfindung soll es nun sein, die Möglichkeit der vorher beschriebenen Beschädigungen des Räumschildes und damit auch des Räumschildhalters mit den ebenfalls beschriebenen möglichen Folgen weitgehendst auszuschalten. Diese Aufgabe wird mit den im kennzeichnenden Teil des Patentanspruchs 1 angegebenen Merkmalen gelöst, indem also an der vorher beschriebenen gefährdeten Stelle des Räumschildes eine zusätzliche Abstützung angebracht wird, die das auftretende Biegemoment (Fig. 2) aufhebt.

Für diese zusätzliche, stoßseitige Räumschild- Walzenringabstützung muß hinter dem Schrämwalzen-Endring, oder hinter dem Endbesatz einer Schrämwalze ohne Endring, eine Lagerstelle nutförmig vorgesehen werden, auf derem Grund beispielsweise ein verschleißfester, geteilter oder ungeteilter Lagerring oder Lager nach dem neuesten Stand der Technik, angebracht wird.

Über diesem Lagerring oder diesem Lager wird, ebenfalls geteilt oder ungeteilt, die Räumschild-Walzenringabstützung montiert und, einarmig oder zweiarmig, mit dem Räumschild verschraubt. Die Dicke der Räumschild- Walzenringabstützung richtet sich nach dem vertretbaren Schnittlinienabstand der Schrämmeißel in diesem Bereich. Die Zeichnungen erläutern den Erfindungsgegenstand an Ausführungsbeispielen.

Es zeigt:
Fig. 1 eine schematische Darstellung eines Walzentragarmes mit Schrämwalze, Räumschildhalter, Räumschild und Räumschild- Walzenringabstützung, über einem Förderer mit Führungsanbauten, (Draufsicht);
Fig. 2 Verbiegung des Räumschildhalters bei den bisherigen Konstruktionen;
Fig. 3 dieselbe Anordnung in Seitenansicht von der Stoßseite aus gesehen. Räumschild- Walzenringabstützung einarmig;
Fig. 4 dieselbe Anordnung wie Fig. 3, jedoch mit Räumschildwalzenringabstützung zweiarmig.

Die auf der Zeichnung, Fig. I, schematisch dargestellte Schrämmaschine 1 wird auf den ebenfalls schematisch dargestellten, stoßseitigen und altseitigen Anbauten 2 und 3 des Strebförderers 4 verfahren. Die Schrämwalze 5, ohne Schrämmeißel dargestellt, ist über das Planetenträgergehäuse 6 des Walzentragarmes 7 am nicht sichtbaren Anschlußflansch befestigt. Das kreisbogenförmig oder ähnlich ausgebildete Räumschild 8, das in Arbeitsstellung immer hinter der Schrämwalze 5 steht, ist am Räumschildhalter 9 lösbar befestigt. Erfindungsgemäß ist hinter dem Endring der Schrämwalze 5, oder hinter dem Endbesatz einer Schrämwalze 5 ohne Endring, die ungeteilte oder geteilte Räumschild-Walzenringabstützung, einarmig 10, zweiarmig 11 oder anders gestaltet, so montiert und mit dem Räumschild 8 so verschraubt, daß sich die Schrämwalze 5 frei drehen kann. Durch die erfindungsgemäße, freidrehende Räumschild-Walzenringabstützung, 10 oder 11, im Schramtiefsten, ist das Räumschild 8 zweifach abgestützt und ein Erfassen des Räumschildes durch die Schrämmeißel der Schrämwalze, wie das bisher möglich war, und wie in Fig. 2 dargestellt, ist weitgehendst ausgeschlossen. Außerdem ist der Räumschildhalter 9 so entlastet, daß er in seinen Abmessungen zurückgeführt werden kann, wodurch der Fluß des lösten Schrämgutes in Richtung Förderer wesentlich verbessert wird.

## Patentansprüche

1. Schrämwalzen-Räumschild (8) einer Walzenschrämmaschine (1) mit einem vertikal schwenkbaren Walzentragarm (7), an dem winkelförmig eine Schrämwalze (5) mit horizontaler Achse befestigt ist, wobei das Räumschild (8) vornehmlich kreisbogenförmig ausgebildet und winkelformung an einem um die Achse der Schrämwalze (5) schwenkbaren Räumschildhalter (9) lösbar angebracht ist, dadurch gekennzeichnet daß das Schrämwalzen-Räumschild (8) zusätzlich, stoßseitig hinter dem Endring der Schrämwalze (5) oder dem Endbesatz einer Schrämwalze ohne Endring, in einer dafür vorzusehenden nutförmigen Lagerstelle, eine freidrehende Raumschild-Walzenringabstützung (10 oder 11) hat, die, ven ihrem Lagerring ausgehend, mindestens einen zum Räumschild (8) führenden Arm aufweist.

2. Schrämwalzen-Räumschild nach Anspruch (1), dadurch gekennzeichnet, daß die Räumschild-Walzenringabstützung von ihrem Arm (10), zwei (11) oder auch mehr Arme zum Räumschild (8) haben kann.

## Claims

1. A coal-cutting drum blade (8) of a rotary coal-cutting machine (1) with a vertically pivotable drum supporting arm (7), on which a coal-cutting drum (5) with a horizontal axis is secured at an angle, wherein the blade (8) is constructed primarily in the form of an arc and is fitted angularly, in a detachable manner, to a blade holder (9) which is pivotable about the axis of the coal-cutting drum (5), characterised in that the coal-cutting drum blade (8) additionally has, at the coal face side, behind the end ring of the coal-cutting drum (5) or the end trimming of a coalcutting drum without an end ring, in a bearing in the form of a groove which is to be provided for it, a freely rotating blade drum ring support (10 or 11) which, originating from its bearing ring, comprises at least one arm leading to the blade (8).

2. A coal-cutting drum blade according to claim 1, characterised in that the blade drum ring support originating from its ring, which may be divided or undivided, may have one arm (10), two (11) or more arms to the blade (8).

## Revendications

1. Lame déblayeuse (8) du cylindre de havage d'une haveuse (1) à cylindre munie d'un bras (7) porte-cylindre pivotant verticalement, auquel est fixé perpendiculairement un cylindre de havage (5) à axe horizontal, la lame déblayeuse (8) étant de préférence réalisée en arc de cercle et étant installée perpendiculairement, de manière amovible, sur un support (9) de lame déblayeuse pivotant autour de l'axe du cylindre de havage (5), caractérisée par le fait que la lame déblayeuse (8) du cylindre de havage présente en plus, côté front de taille, derrière l'anneau extrême du cylindre de havage (5) ou la garniture extrême d'un cylindre de havage sans anneau extrême, dans une zone de montage en forme de gorge devant être prévue à cette fin, un soutien (10 ou 11) à anneau cylindrique de lame déblayeuse, monté à rotation libre et présentant, à partir de son anneau de portée, au moins un bras qui gagne la lame déblayeuse (8).

2. Lame déblayeuse de cylindre de havage selon la revendication 1, caractérisée par le fait que le soutien à anneau cylindrique de lame déblayeuse peut comporter, à partir de son anneau pouvant être scindé ou non scindé, un bras (10), deux (11) ou un nombre encore supérieur de bras gagnant la lame déblayeuse (8).
